# EUROPÄISCHE PATENTSCHRIFT

(11) **EP 1 644 124 B1**
(45) Veröffentlichungstag und Bekanntmachung des Hinweises auf die Patenterteilung: **22.08.2007**
(21) Anmeldenummer: 04741687.0
(22) Anmeldetag: 01.06.2004
(51) Int. Cl.: B04C 11/00, B04C 5/28

(54) **EINRICHTUNG ZUM SCHALTEN VON ZYKLONEN**
DEVICE FOR OPERATING CYCLONES
DISPOSITIF POUR OUVRIR OU FERMER DES CYCLONES

(30) Priorität: 02.06.2003 DE 10325055
(43) Veröffentlichungstag der Anmeldung: 12.04.2006
(73) Patentinhaber: MANN+HUMMEL GmbH, 71638 Ludwigsburg (DE)
(72) Erfinder: HILPERT, Torsten, 71729 Erdmannhausen (DE); TRAUTMANN, Pius, 84130 Dingolfing (DE); SCHLEIDEN, Thomas, 70439 Stuttgart (DE); BECK, Andreas, 74366 Kirchheim (DE); WEBER, Andreas, 71642 Ludwigsburg (DE)
(74) Vertreter: Voth, Gerhard
(86) Internationale Anmeldenummer: PCT/EP2004/050972
(87) Internationale Veröffentlichungsnummer: WO 2004/105955

(56) Entgegenhaltungen:
- WO-A-00/65206
- DE-A- 10 044 922
- GB-A- 1 255 642
- US-A1- 2003 024 512
- US-B1- 6 422 224

## Beschreibung

### Stand der Technik

Die Erfindung betrifft eine Einrichtung zum Schalten von Zyklonen. Zyklone werden beispielsweise bei der Kurbelgehäuseentlüftung von Brennkraftmaschinen eingesetzt. Sie dienen dazu, das Kurbelgehäusegas von flüssigen Bestandteilen wie Ölnebel zu trennen. Das Kurbelgehäusegas wird dabei im Zyklon in Rotation versetzt. Der Ölnebel bzw. die Öltröpfchen schlagen sich an der Wandung des Zyklons nieder und fließen von dort aus über ein Ableitungsrohr in eine Ölwanne zurück. Das entölte Gas gelangt über ein Druckregelventil zu dem Ansaugtrakt der Brennkraftmaschine und wird der Ansaugluft wieder zugeführt.

Die Menge des Kurbelgehäusegases ist abhängig von dem Betriebszustand des Motors und kann im Bereich von 50 bis 220 l/min betragen. Ein Zyklon hat einen optimalen Betriebspunkt bei einer bestimmten Gasmenge. Um die unterschiedliche Menge an Gas zuverlässig zu entölen, ist es erforderlich, mehrere schaltbare Zyklone vorzusehen, die je nach Gasmenge hinzugeschaltet oder abgeschaltet werden. Hierzu sind Lösungsansätze bekannt, wie z. B. die Verwendung von zusätzlichen Ventilen, welche die Zyklone zu- oder abschalten.

So ist aus der DE 199 18 311 ein Verfahren zur Entölung von Kurbelgehäuseentlüftungsgasen und eine Vorrichtung zur Durchführung des Verfahrens bekannt. Bei diesem wird der Volumenstrom der Kurbelgehäusegase in mindestens zwei Teilvolumenströme aufgeteilt und mindestens ein Teilvolumenstrom durch mindestens ein Ölabscheideelement geleitet, wobei die Größe der Teilvolumenströme abhängig von der Größe des Volumenstroms geregelt wird.

Es ist ferner aus der DE 102 05 981 ein System mit schaltbaren Zyklonen zum Abscheiden von Partikeln oder Tropfen aus einem Fluidstrom bekannt. Dabei sind mindestens zwei parallel angeordnete Zyklone vorgesehen, die eine tangentiale Einlassöffnung für den Fluidstrom aufweisen. Die Einlassöffnungen für den Fluidstrom sind jeweils einzeln zu verschließen oder zu öffnen. Gerade das Steuern des Fluidstroms ist für eine optimale Entölung von Kurbelgehäusegasen sehr wichtig, da Zyklone die Eigenschaft besitzen, dass sie nur in sehr eng begrenzten Betriebspunkten eine optimale Wirkung besitzen. Die Steuerung des Volumenstroms muss deshalb präzise auf diesen optimalen Betriebspunkt ausgelegt sein. Andererseits sollte das System einfach aufgebaut und störunanfällig gestaltet sein.

Der Erfindung liegt daher die Aufgabe zugrunde, eine Einrichtung zu schaffen, die es ermöglicht, ohne großen Bauteileaufwand ein zuverlässiges Zu- und Abschalten von Zyklonen zu bewerkstelligen. Diese Aufgabe wird durch die Merkmale des unabhängigen Anspruchs 1 gelöst.

### Vorteile der Erfindung

Der wesentliche Vorteil der Erfindung liegt darin, dass ein Steuerkolben vorgesehen ist. Dieser Steuerkolben ist derart gestaltet, dass er je nach Staudruck des Kurbelgehäusegases den Zutritt des Gases zu einem ersten oder einem weiteren Zyklon öffnet oder verschließt. Zur Rückstellung des Steuerkolbens bzw. als Kraftkomponente entgegen dem Staudruck des Kurbelgehäusegases ist eine Druckfeder vorgesehen. Damit lässt sich eine effiziente Regelung des Volumenstroms und eine Verteilung auf mehrere Teilvolumenströme bewerkstelligen.

Gemäß einer Weiterbildung der Erfindung ist der Eintritt in die wenigstens zwei Zyklone zylindrisch ausgestaltet, darin befindet sich ein Haltestift für die Aufnahme der Druckfeder und die Aufnahme des Steuerkolbens. In vorteilhafter Weise sind weiterbildungsgemäß drei Zyklone vorgesehen, wobei der Steuerkolben im Boden eine Durchtrittsöffnung aufweist und mit dem ersten Zyklon in Verbindung steht. Dies bedeutet, dass bei sehr geringem Volumenstrom das erste Zyklon wirksam ist und eine Flüssigkeitsabscheidung erfolgt, sofern ein höherer Volumenstrom gereinigt werden muss, weicht der Steuerkolben von der Ruheposition entgegen der Kraft der Druckfeder aus und öffnet einen weiteren Durchlass für den Volumenstrom. Bei einem höheren Ansteigen des Volumenstroms wird auch eine dritte Öffnung zu dem dritten Zyklon freigegeben, so dass bei einem maximalen Volumenstrom drei Zyklone beaufschlagt sind und für eine Reinigung des Kurbelgehäusegases zur Verfügung stehen. Zur Abdichtung des Steuerkolbens und seiner Mantelfläche kann dieser geeignete Dichtringe aufweisen.

Die Zyklone sind in einem gemeinsamen Gehäuse in vorteilhafter Weise angeordnet, dieses Gehäuse besitzt einen Bodenablauf, der weiterbildungsgemäß mit einem Ventil versehen und geeignet ist, dass die gesammelte Flüssigkeit in den Kreislauf, d.h. in den Ölkreislauf der Brennkraftmaschine zurückzuführen.

Eine Steuerung des Volumenstroms kann auch über ein Membranventil erfolgen. Dieses Membranventil wird durch die Druckdifferenz zwischen dem Druck des Kurbelgehäusegases vor dem Zyklon, d.h. dem Druck der ungereinigten Kurbelgehäusegase und dem Druck der Kurbelgehäusegase nach dem Zyklon gesteuert. Die Druckdifferenz führt zu einem Verschließen oder Öffnen von zusätzlichen Zyklonen. Bei einer maximalen Druckdifferenz sind sämtliche Zyklone geöffnet.

Weiterbildungsgemäß besteht das Membranventil aus einer gummielastischen Membran, die von einer Druckfeder beaufschlagt ist. An dieser Membran sind über einen Teller zwei Stößel vorgesehen. Diese verschließen bzw. öffnen den Zutritt zu zwei Zyklonen. Anstelle eines Tellers und den daran angeordneten Stößeln kann das Membranventil auch mit einem Kolben ausgestattet sein, welcher sich längs einer Zylinderwand bewegt. An dieser Zylinderwand sind Öffnungen vorgesehen, die mit den Zyklonen in Verbindung stehen. Durch das Bewegen des Kolbens werden diese Öffnungen verschlossen bzw. freigegeben. Auch dieser recht einfache Aufbau ist geeignet, eine Regelung der Verteilung der Kurbelgehäusegase und damit eine optimale Reinigungswirkung zu erzielen.

Diese und weitere Merkmale von bevorzugten Weiterbildungen der Erfindung gehen außer aus den Ansprüchen auch aus der Beschreibung und der Zeichnung hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Die Erfindung wird nachfolgend anhand von Ausführungsbeispielen näher erläutert. Es zeigt:
- Figur 1: eine schematische Darstellung einer Vorrichtung zur Entölung von Kurbelgehäusegasen,
- Figur 2: eine schematische Draufsicht auf die in Figur 1 gezeigte Darstellung,
- Figur 3: eine Variante einer Vorrichtung mit einem Membranventil,
- Figur 4: eine weitere Variante mit einer Membranplatte und
- Figur 5: eine 3D-Darstellung eines Ventils zur Regelung der Zuschaltung von Zyklonen.

Die Vorrichtung 10 gemäß Figur 1 besteht aus drei Zyklonen 11, 12, 13, die in einem gemeinsamen Gehäuse 14 angeordnet sind. Das Gehäuse weist einen Bodenablauf 15 auf, der mit einem Ablaufventil 16 verschlossen ist. Das Ablaufventil 16 gibt die Öffnung 17 frei, sofern ein bestimmter Flüssigkeitsdruck auf dem Ventil lastet. Das Gehäuse 14 ist mit einem Deckel 18 verschlossen. Oberhalb des Deckels 18 befindet sich ein Abschlusskörper 19, welcher die durch die Zyklone 11, 12, 13 gereinigten Kurbelgehäuseentlüftungsgase aufnimmt. Diese Gase werden über die Leitung 20 und über ein hier nicht näher dargestelltes Druckregelventil 21 zur Ausgangsleitung 22 geführt. Die gereinigten Kurbelgehäusegase können dem Ansaugtrakt einer Brennkraftmaschine zugeführt werden. Die zu reinigenden Gase strömen über die Öffnung 23 ein.

Diese Öffnung ist in der Figur 2 näher dargestellt. Gleiche Teile sind mit gleichen Bezugszeichen versehen. Die Zyklone 11, 12, 13 sind in der Draufsicht dargestellt. Zu jedem Zyklon führt eine Zuführleitung 24, 25, 26. Die Zuführleitungen münden in eine gemeinsame Öffnung 23. Innerhalb dieser Öffnung 23, welche zylindrisch ausgestaltet ist, befindet sich ein Steuerkolben 27. Dieser Steuerkolben ist an einem Haltestift 28 befestigt und gleichzeitig geführt. Über den Haltestift ist eine Druckfeder 29 geschoben, welche eine Kraft auf den Steuerkolben in Richtung der Öffnung 23 ausübt. Der Steuerkolben weist an dem der Druckfeder zugewandten Boden wenigstens eine Öffnung 30 auf. Damit steht die Öffnung für die zu reinigenden Kurbelgehäusegase mit der Zuführleitung 26 für den Zyklon 13 in Verbindung. Dies bedeutet, dass in einer ersten Stellung des Steuerkolbens, die gestrichelt dargestellt ist und bei welcher der Steuerkolben die Zuführleitungen 24 und 25 verschließt, lediglich die Zuführleitung 26 mit der Öffnung 23 in Verbindung steht und damit die zureinigenden Kurbelgehäusegase lediglich dem Zyklon 13 zugeführt werden. Sofern der Volumenstrom und damit der Staudruck auf den Steuerkolben 27 größer wird, bewegt sich dieser entgegen der Kraftfeder 29 in Richtung Zyklon 13 und öffnet zunächst die Zuführleitung 24. Damit sind zwei Zyklone zur Reinigung der Kurbelgehäusegase wirksam. Bei einem noch größeren Staudruck öffnet der Steuerkolben auch die Zuführleitung 25, so dass die drei vorhandenen Zyklone von den Kurbelgehäusegasen beaufschlagt sind. Der Steuerkolben ist mit drei Dichtringen 31, 32, 33 ausgestattet, welche dafür sorgen, dass in jeder Lage des Steuerkolbens die korrekte und optimale Zuleitung der Kurbelgehäusegase in die einzelnen Zyklone gewährleistet ist.

Figur 3 zeigt einen Aufbau einer Vorrichtung zur Entölung von Kurbelgehäuseentlüftungsgasen mit drei Zyklonen 34, 35, 36. Jedes Zyklon besitzt eine eigene Zuführleitung 37, 38, 39. Die zu reinigenden Kurbelgehäusegase gelangen über die Öffnung 40 zu den Zuführleitungen. Zur Regelung der Verteilung der Volumenströme auf die Zyklone ist ein Membranventil 41 vorgesehen. Dieses besteht aus einer Gummimembran 42, welche zwischen dem Gehäuse 43 und einem Deckel 44 eingespannt ist. Die Gummimembran trägt im zentrischen Bereich einen Teller 45. An diesem Teller sind zwei Stößel 46, 47 angeordnet. Der Stößel 46 kann die Zuführleitung 39 verschließen, der Stößel 47 die Zuführleitung 38. In der hier gezeigten Darstellung ist die Zuführleitung 38 geöffnet, die Zuführleitung 39 verschlossen. Auf der dem Teller gegenüberliegenden Seite der Gummimembran 42 sind eine Druckfeder 48 und eine Federführung 49 vorgesehen. Die Druckfeder sorgt für eine Kraftkomponente auf die Gummimembran 42 in Richtung der Zuführleitungen 38, 39. Über die Öffnung 50 ist der Raum innerhalb des Deckels 44 mit der Verbindungsleitung für die von den Zyklonen gereinigten Gase verbunden, so dass sich der Druck der Verbindungsleitung bis in den Raum innerhalb des Deckels 44 fortsetzt. Auf der gegenüberliegenden Seite der Gummimembran 42 herrscht aufgrund der Öffnung 51 der Druck der zu reinigenden Kurbelgehäusegase. Dies bedeutet, dass bei einem geringen rohgasseitigen Druck die Zuführleitungen 38, 39 durch die Stößel 46, 47 verschlossen sind. Erhöht sich der rohgasseitige Druck, wird die Membran entgegen der Kraft der Druckfeder 48 belastet und sich in Richtung Druckfeder bewegen, so dass zunächst die Zuführleitung 38 und später die Zuführleitung 39 freigegeben wird.

Figur 4 zeigt schematisch eine einfache Lösung einer Regelung der Gasverteilung auf die Zyklone 52, 53, 54. Diese liegen neben einer Zuführleitung 55. In der Zuführleitung 55 befindet sich ein Schieber 56, der an einer Membran 57 befestigt ist. Auch hier wird die Membran rechtsseitig mit dem Druck des Reingases beaufschlagt und linksseitig mit dem Druck des zu reinigenden Gases. Der Schieber 56 besitzt eine Durchtrittsöffnung 58. Während der Zyklon 52 in jedem Betriebszustand geöffnet ist, verschiebt sich die Öffnung 58 je nach Beaufschlagung der Membran und gibt den Zyklon 53, 54 frei.

Die Figur 5 zeigt in einer 3D-Darstellung ein Gehäuse für einen Steuerkolben, wie er in einem ähnlichen Aufbau in Figur 2 dargestellt ist. Dieser Steuerkolben 60 befindet sich in einem zylindrischen Gehäuse 61 und kann sich dort längs des Pfeiles 62 bewegen. Die Abstützung am Ende des Gehäuses erfolgt über eine Druckfeder 63. Diese Druckfeder ist über Klammern 64, 65, 66 am Steuerkolben 60 befestigt. Der Steuerkolben wird von dem Strömungsdruck des Kurbelgehäusegases in Richtung A auf die Endplatte 71 beaufschlagt. Je nach Volumenstrom verursacht dieser eine Bewegung entgegen dem Druck der Feder 63. Aufgrund eines vorhandenen Ringspaltes zwischen der Endplatte 71 und der Gehäusewandung 61 kann das Kurbelgehäusegas an dieser Endplatte vorbeiströmen und gelangt in einen ersten Zyklon. Der Steuerkolben 60 ist auf einem Träger 72 verschiebbar angeordnet. Dieser Träger 72 weist Führungsflächen 67, 67a auf. Der Träger 72 wird von dem Steuerkolben 60 im Bereich dieser Führungsflächen und an den in diesem Bereich angeordneten Begrenzungswänden umklammert. Auf dieser so genannten Schwalbenschwanzführung kann sich der Steuerkolben 60 längs des Trägers 72 bewegen. Im Träger 72 selbst sind zwei Öffnungen 68, 69 vorgesehen. Diese Öffnungen sind mit den weiteren Zyklonen, die hier nicht dar gestellt sind, verbunden. Ein Fenster 70 auf dem Steuerkolben 60 gibt diese Öffnungen 68, 69 frei bzw. verschließt die Öffnungen, sofern nur ein geringer Kur belgehäusegasdruck anliegt. In der hier gezeigten Stellung ist der Kurbelgehäusegasdruck maximal, d. h. sowohl diese beiden Zyklone sind geöffnet als auch ein Zyklon, der sich in einem dauernd geöffneten Zustand befindet. Sofern der Kurbelgehäusegasdruck sich verringert, wird zunächst die Öffnung 69 durch den Steuerkolben geschlossen und anschließend die Öffnung 68. Der Aufbau zeigt ein einfaches und wirksames Ventil zur Regelung des Kurbelgehäusegasstromes und Verteilung desselben auf die mehreren Zyklone. Selbstverständlich besteht die Möglichkeit, auch durch entsprechende Ausgestaltungen des Fensters 70 bzw. weiterer Öffnungen unterhalb dieses Fensters mehrere Zyklone anzusteuern.

## Patentansprüche

1. Vorrichtung zur Entölung von Kurbelgehäuseentlüftungsgasen einer Brennkraftmaschine, mit wenigstens zwei von den Kurbelgehäuseentlüftungsgasen durchströmten Ölabscheideelementen (11, 12, 13) in Form von Zyklonen, welche parallel geschaltet sind, wobei ein Regelelement vorgesehen ist, das den Volumenstrom der Kurbelgehäuseentlüftungsgase in Abhängigkeit von dessen Größe in mindestens zwei Teilvolumenströme aufteilt und diese den mindestens zwei Ölabscheideelementen zuleitet, wobei eine Druckfeder (29) einen Steuerkolben (27) entgegen dem Druck des Kurbelgehäusegases beaufschlagt und wobei der Steuerkolben (27) je nach Staudruck des Kurbelgehäusegases den Zutritt des Gases zu dem ersten oder einem weiteren Zyklon öffnet oder verschließt.

2. Vorrichtung nach Anspruch 1, **dadurch gekennzeichnet, dass** der Eintritt in die wenigstens zwei Zyklone zylindrisch ausgestaltet ist und in diesem Eintritt sich ein Haltestift befindet, auf welchem die Druckfeder befestigt ist.

3. Vorrichtung nach Anspruch 2, **dadurch gekennzeichnet, dass** drei Zyklone vorgesehen sind, wobei der Steuerkolben eine Durchtrittsöffnung im Boden aufweist und diese Durchtrittsöffnung mit dem ersten Zyklon in Verbindung steht und wobei der Steuerkolben in der Ruheposition mit seiner Mantelfläche sowohl die Öffnung zu dem zweiten als auch die Öffnung zu dem dritten Zyklon verschließt und bei einem maximalen Volumenstrom aufgrund des Staudrucks des Kurbelgehäusegases die Öffnung zu dem zweiten und dritten Zyklon durch eine Axialverschiebung freigibt.

4. Vorrichtung nach Anspruch 3, **dadurch gekennzeichnet, dass** der Steuerkolben an seiner Mantelfläche Dichtringe aufweist.

5. Vorrichtung nach Anspruch 3, **dadurch gekennzeichnet, dass** die Zyklone in einem gemeinsamen Gehäuse angeordnet sind und das gemeinsame Gehäuse mit einem Bodenablauf zum Austrag der ausgeschiedenen Flüssigkeit versehen ist.

6. Vorrichtung nach Anspruch 5, **dadurch gekennzeichnet, dass** der Bodenablauf mit einem Ventil versehen ist.

7. Vorrichtung nach Anspruch 1, **dadurch gekennzeichnet, dass** zur Steuerung des Volumenstroms ein Membranventil vorgesehen ist und die Steuerung des Membranventils durch die Druckdifferenz zwischen dem Druck des Kurbelgehäuseentlüftungsgases vor dem Zyklon und dem Druck des Kurbelgehäuseentlüftungsgases nach dem Zyklon erfolgt, wobei eine geringe Druckdifferenz oder keine Druckdifferenz zu einem Verschließen von zusätzlichen Zyklonen führt und eine maximale Druckdifferenz zu einem Öffnen sämtlicher Zyklone führt.

8. Vorrichtung nach Anspruch 7, **dadurch gekennzeichnet, dass** das Membranventil aus einer gummielastischen Membran besteht, die von einer Druckfeder beaufschlagt ist und in ihrer Ruheposition durch zwei an einem Teller angeordnete Stößel zwei Öffnungen zu Zyklonen verschließt, wobei sich das Membranventil in einem Gehäuse befindet und dieses Gehäuse einerseits mit dem Kurbelgehäuseentlüftungsgas vor den Zyklonen und andererseits mit dem Kurbeigehäuseentlüftungsgas nach den Zyklonen in Verbindung steht.

9. Vorrichtung nach Anspruch 7, **dadurch gekennzeichnet, dass** das Membranventil mit einem Kolben ausgestattet ist, welcher sich längs einer Zylinderwand bewegt und an dieser Zylinderwand Öffnungen zu Zyklonen freigibt oder verschließt.

## Claims

1. Apparatus for removing oil from crankcase ventilation gases of an internal combustion engine, the said apparatus having at least two oil separating elements (11, 12, 13) that are traversed by the crankcase ventilation gases and are in the form of cyclones, which are connected in parallel, wherein there is provided a control element, which divides the volume flow of the crankcase ventilation gases, in dependence on the size of the volume flow, into at least two part volume flows and supplies the same to the at least two oil separating elements, wherein a compression spring (29) impinges upon a control piston (27) in opposition to the pressure of the crankcase gas and wherein the control piston (22), depending on the dynamic pressure of the crankcase gas, opens or closes the access of the gas to the first or an additional cyclone.

2. Apparatus according to claim 1, **characterised in that** the entrance into the at least two cyclones is cylindrical and in the said entrance there is a retaining pin, on which the compression spring is secured.

3. Apparatus according to claim 2, **characterised in that** three cyclones are provided, wherein the control piston includes a passage in the base and the said passage communicates with the first cyclone and wherein the control piston, in the idle position, closes both the opening to the second cyclone as well as the opening to the third cyclone with its surface area and, when there is maximum volume flow, on account of the dynamic pressure of the crankcase gas, opens the opening to the second and third cyclone by means of an axial displacement

4. Apparatus according to claim 3, **characterised in that** the control piston includes sealing rings on its surface area.

5. Apparatus according to claim 3, **characterised in that** the cyclones are disposed in a common housing and the common housing is provided with a base outlet for discharging the separated liquid.

6. Apparatus according to claim 5, **characterised in that** the base outlet is provided with a valve.

7. Apparatus according to claim 1, **characterised in that** a diaphragm valve is provided for controlling the volume flow and the control of the diaphragm valve is effected by means of the pressure difference between the pressure of the crankcase ventilation gas upstream of the cyclone and the pressure of the crankcase ventilation gas downstream of the cyclone, wherein a small pressure difference or no pressure difference leads to the additional cyclones being closed and a maximum pressure difference leads to all the cyclones being opened.

8. Apparatus according to claim 7, **characterised in that** the diaphragm valve comprises a resilient diaphragm, which is impinged upon by a compression spring and, in its idle position, closes two openings to cyclones by means of two tappets disposed on a disc, wherein the diaphragm valve is located in a housing and the said housing communicates on one side with the crankcase ventilation gas upstream of the cyclone and on the other side with the crankcase ventilation gas downstream of the cyclone.

9. Apparatus according to claim 7, **characterised in that** the diaphragm valve is provided with a piston, which is moved along a cylinder wall and opens or closes openings to cyclones on the said cylinder wall.

## Revendications

1. Dispositif de déshuilage du gaz de ventilation de carter d'un moteur à combustion avec au moins deux éléments de séparation d'huile (11, 12, 13) traversés par les gaz de ventilation du carter sous forme de cyclones montés en parallèle, dans lequel un élément de régulation répartit en fonction de sa taille le courant volumique des gaz de ventilation du carter en au moins deux courants volumiques partiels et conduit ceux-ci vers les deux éléments de séparation d'huile au moins en présence, un ressort de pression (29) entraîne un piston de commande (27) dans le sens inverse de la pression du gaz du carter, et le piston de commande (27) ouvre ou ferme l'accès du gaz au premier ou aux autres cyclones en fonction de la pression dynamique du gaz du carter.

2. Dispositif selon la revendication 1,
**caractérisé en ce que**
l'entrée dans les au moins deux cyclones est cylindrique et dans cette entrée se trouve une tige de maintien sur laquelle est fixé le ressort de pression.

3. Dispositif selon la revendication 2,
**caractérisé en ce que**
sont prévus trois cyclones, sachant que le piston de commande présente au fond un orifice de passage en communication avec le premier cyclone, et le piston de commande ferme, en position de repos et avec sa surface enveloppe, aussi bien l'orifice vers le deuxième cyclone que l'orifice vers le troisième cyclone, et libère, lors d'un courant volumique maximal, en raison de la pression dynamique du gaz du carter, l'orifice vers le deuxième et le troisième cyclones par déplacement axial.

4. Dispositif selon la revendication 3,
**caractérisé en ce que**
le piston de commande présente des bagues d'étanchéité sur sa surface enveloppe.

5. Dispositif selon la revendication 3,
**caractérisé en ce que**
les cyclones sont disposés dans un boîtier commun et le boîtier commun est pourvu d'une évacuation de fond pour l'évacuation du liquide séparé.

6. Dispositif selon la revendication 5,
**caractérisé en ce que**
l'évacuation de fond est pourvue d'une vanne.

7. Dispositif selon la revendication 1,
**caractérisé en ce qu'**
une valve à membrane est prévue pour le réglage du courant volumique, et la commande de la valve à membrane a lieu par l'intermédiaire de la pression différentielle entre la pression du gaz de ventilation du carter avant le cyclone et la pression du gaz de ventilation du carter après le cyclone, sachant qu'une faible pression différentielle ou une pression différentielle nulle entraîne la fermeture des cyclones supplémentaires et qu'une pression différentielle maximale conduit à l'ouverture de l'ensemble des cyclones.

8. Dispositif selon la revendication 7,
**caractérisé en ce que**
la valve à membrane est constituée d'une membrane en caoutchouc élastique soumise à la pression d'un ressort à pression et ferme, dans sa position de repos et avec deux coulisseaux disposés sur un plateau, deux orifices vers des cyclones, sachant que la valve à membrane se trouve dans un boîtier et que ce boîtier est relié d'un côté au gaz de ventilation du carter avant les cyclones et, d'un autre côté, au gaz de ventilation du carter après les cyclones.

9. Dispositif selon la revendication 7,
**caractérisé en ce que**
la valve à membrane est équipée d'un piston qui se déplace le long d'une paroi de cylindre et libère ou ferme sur cette paroi de cylindre des orifices vers les cyclones.
